# FASCICULE DE BREVET EUROPEEN

(11) **EP 0 359 224 B1**
(45) Date de publication et mention de la délivrance du brevet: **15.12.1993**
(21) Numéro de dépôt: 89116944.3
(22) Date de dépôt: 13.09.1989
(51) Int. Cl.: H01H 33/91, H01H 33/70

(54) **Disjoncteur à haute tension à gaz diélectrique utilisé pour le soufflage**
Hochspannungsschalter mit gasförmigem Dielektrikum zum Beblasen
High-tension circuit breaker using a dielectric gas for blasting

(30) Priorité: 16.09.1988 FR 8812115
(43) Date de publication de la demande: 21.03.1990
(73) Titulaire: GEC ALSTHOM SA, 75116 Paris (FR)
(72) Inventeur: Thuries, Edmond, F-69330 Meyzieu (FR); Dufournet, Denis, F-69500 Bron (FR); Perret, Michel, F-38300 Bourgoin-Jallieu (FR)
(74) Mandataire: Weinmiller, Jürgen

(56) Documents cités:
- DE-A- 2 349 263
- DE-A- 3 141 324
- FR-A- 2 610 763

## Description

La présente invention est relative à un disjoncteur à haute tension dans lequel la chambre de coupure est remplie de gaz diélectrique, tel que l'héxafluorure de soufre, et dans lequel l'énergie de l'arc est utilisée, grâce à l'augmentation de pression qu'elle confère au gaz, pour réduire l'énergie nécessaire à la coupure.

L'invention concerne plus particulièrement un disjoncteur possédant un cylindre de soufflage et une seconde chambre dans laquelle une paire de contacts supplémentaire est capable de générer, lors de l'ouverture du disjoncteur, un arc secondaire utilisé pour contribuer à apporter de l'énergie pour la manoeuvre d'ouverture
Un tel disjoncteur est connu par exemple par le brevet français n° 2 610 763.

Un problème à résoudre dans ce type de disjoncteur est que la pression reste faible dans le cylindre de soufflage pour la coupure des petits courants (faible énergie de manoeuvre) et que la pression soit élevée pour la coupure des courants importants sans augmenter pour autant l'énergie de manoeuvre.

Un but de la présente invention est de réaliser un disjoncteur dans lequel l'énergie de manoeuvre reste faible même pour la coupure des courants de faible intensité. Un autre but de l'invention est de réaliser un disjoncteur dans lequel la pression de soufflage est fortement accrue lors de la coupure des courants de court-circuit.

L'invention a pour objet un disjoncteur à haute tension à gaz diélectrique sous pression, du type comprenant au moins une chambre de coupure comportant une enveloppe isolante remplie dudit gaz à l'intérieur de laquelle sont placés un ensemble fixe comportant un contact principal fixe et un contact d'arc fixe, un ensemble mobile comportant notamment un contact principal mobile et un contact d'arc mobile, la chambre de coupure comportant en outre un cylindre de soufflage débouchant dans une buse de soufflage et une paire de contacts secondaires, caractérisé en ce que ledit cylindre de soufflage est délimité par un premier cylindre constituant le contact d'arc mobile, un second cylindre constituant le contact principal mobile et un premier piston coulissant entre ledit premier et ledit second cylindre, ledit premier piston étant rappelé par un ressort en butée contre une pièce solidaire de l'ensemble fixe, le premier cylindre constituant le contact d'arc mobile et un tube lié à l'ensemble fixe et coaxial au second cylindre précité délimitant, de l'autre côté du piston fermant le cylindre de soufflage, un volume variable fermé d'un côté par ledit premier piston et de l'autre par un piston annulaire d'extrémité lié audit premier cylindre et glissant le long dudit tube, ledit volume enfermant lesdits contacts secondaires, un premier contact secondaire étant solidaire dudit tube, le second contact secondaire étant entraîné par ledit premier cylindre.

L'invention sera bien comprise par la description donnée ci-après d'un mode préféré de réalisation d'un disjoncteur selon l'invention dans lequel :
- la figure 1 est une vue partielle en demi-coupe axiale de la chambre de coupure d'un disjoncteur selon l'invention, en position enclenchée,
- la figure 2 est une vue similaire au cours d'une ouverture sur coupure de courant de faible intensité,
la figure 3 est une vue similaire montrant la fin de la manoeuvre d'ouverture,
- la figure 4 est une vue similaire illustrant l'ouverture sur courant de forte intensité.

La figure 1 montre une chambre de coupure comprenant une enveloppe 1, en matériau isolant tel que la céramique, remplie d'un gaz diélectrique tel que l'héxafluorure de soufre sous une pression de quelques bars. A l'intérieur de l'enveloppe, on trouve un ensemble comprenant un contact principal fixe formé de doigts de contacts 2 protégés par un capot pare-effluves 3 et un contact d'arc formé d'un tube métallique 4 terminé par une extrémité 4A en alliage résistant aux effets de l'arc.

L'ensemble mobile comprend un cylindre ou tube 5, métallique, servant de contact d'arc mobile, terminé par un embout 5A en alliage résistant aux effets de l'arc.

Le cylindre 5 est entraîné par un tube métallique 6, par exemple en aluminium, fixé à une tige de manoeuvre non représentée. Les tubes 5 et 6 ne sont pas fixés l'un à l'autre ; au contraire, un certain débattement entre eux est possible ; l'entraînement se fait grâce à deux redans 5B et 6B des tubes 5 et 6. Le débattement est limité par une butée 6C.

Un tube métallique 7, concentrique au cylindre 5, sert de contact principal mobile.

Il porte une buse de soufflage 8 en matériau isolant. Il est en contact électrique avec un bloc métallique 9 en aluminium par exemple, solidaire de l'ensemble fixe, par des doigts de contact 10.

Le cylindre 5 et le tube 7 sont solidarisés par une couronne isolante 12, percée de trous 12A.

Le volume 20 délimité par les tubes 5 et 7 est fermé par un piston 14, en matériau isolant, par exemple le polytétrafluoroéthylène.

Le piston 14 est rendu semi-mobile par rapport à l'ensemble fixe. A cet effet, le piston 14 est solidaire d'une portion de cylindre 15 terminé par un redan 15A, pouvant coulisser le long de la paroi intérieure du cylindre 7.

La course du cylindre est limitée par butée sur une extrémité 16A formant redan d'un cylindre 16 fixé au bloc 9.

Un ressort 17, placé entre les redans 15A et 16A, maintient le piston 14 en appui sur la butée 16A.

Le piston 14 comprend facultativement un clapet 14A n'autorisant le passage du gaz que de l'intérieur vers l'extérieur du volume 20. Le piston 14 comprend un joint d'étanchéité 18 et un guidage 19.

Une paire de contact auxiliaire comprend :
- un contact tubulaire fixe 30, muni d'une extrémité 30A en matériau résistant à l'arc, et fixé au tube 16,
- un contact tubulaire 31, muni d'une extrémité d'usure 31A, fixé à un bloc de guidage en matériau isolant 32, et muni de contacts glissants 31B coopérant avec le tube 5.

Le bloc isolant est guidé dans l'espace annulaire compris entre les tubes 5 et 16 grâce à une portion 32A venant en appui contre le tube 16.

Cette portion est munie d'orifices 33 pour permettre le libre passage du gaz dans l'espace annulaire 35 compris entre le tube 16 et les pièces 31 et 32.

La pièce isolante 32 est munie d'un système d'encliquetage, par exemple à billes 36 et ressorts 37, coopérant avec des gorges 38 et 39 pratiquées dans le tube 5. Une butée 40 du tube 16 limite la course des pièces 31 et 32.

L'espace annulaire 35 est fermé par un piston isolant 42, fixé au tube 5 et possédant un segment de guidage 43 et un clapet 44 n'autorisant le passage du gaz que de l'extérieur vers l'intérieur du volume 35.

Le tube 5 porte à son extrémité des trous 46. De même le tube 6 possède des trous 47.

La pièce 9 porte un contact 48 coopérant avec une extrémité 49 du tube 5 pour placer le tube 5 au même potentiel que le reste de l'équipage mobile en fin de course d'ouverture.

Le fonctionnement du disjoncteur est le suivant :
Lorsque le disjoncteur est fermé (position de la figure 1), le courant passe par les doigts 2, le tube 7, les doigts 10 et la pièce 9.

### Coupure des faibles courants

Il s'agit des courants inférieurs ou à peu près égaux au courant nominal de l'installation. A l'ouverture de disjoncteur (figure 2), l'ensemble mobile est entraîné par le tube 6. A la séparation des contacts un arc 50 jaillit entre les contacts d'arc 4 et 5. L'augmentation de pression dans la chambre 20 maintient le piston 14, avec l'action du ressort 17, en butée contre la pièce 16 ; la pression dans la chambre 20 reste constante et faible, toute surpression étant éliminée par l'ouverture du clapet 14A.

La dépression engendrée dans le volume 35 provoque l'ouverture du clapet 44 et le maintien de la pression dans le volume 35. Il n'y a donc pas de perte d'énergie pneumatique par succion.

L'arc 60, qui s'établit entre les contacts 30 et 31 soit en même temps que l'arc 50, soit légèrement avant, soit légèrement après, crée une surpression suffisamment faible pour ne pas déplacer le piston 14 par rapport à la butée 16A.

Avant que le courant ne soit coupé par l'action de la séparation des contacts, le courant passe par le contact 4, l'arc 50, le tube 5, les contacts 31B, le contact 31, l'arc 60, le contact 30, le tube 16 et la pièce 9.

Après une certaine course, la pièce 32A vient en butée sur la butée 40. Le tube 5 poursuivant sa course, les billes 36 quittent la gorge 39 et viennent se positionner sur la gorge 38 (figure 3) en fin de manoeuvre d'ouverture.
Le contact 48 met l'extrémité 49 du tube 5, et donc le contact 31, au potentiel de la pièce 9, du tube 16 et donc du contact 30.

### Fermeture du disjoncteur

Le tube 6 est actionné vers la gauche de la figure. La butée 6C entraîne le tube 5 et les contacts 30 et 31 viennent en contact, sans création d'arc puisqu'ils sont au même potentiel grâce au contact des pièces 48 et 49. La légère surpression dans le volume 35 s'évacue, par les trous 46 et 47 qui viennent en coïncidence, vers le volume 70 intérieur au tube 5. Lorsque le contact 30 vient en butée contre le bloc portant le contact 31, les billes 36 quittent la gorge 38 pour revenir se placer sur la gorge 39 en fin de manoeuvre d'enclenchement.

En fin de manoeuvre de fermeture, on retrouve la configuration de la figure 1.

### Coupure des courants de grande intensité

Il s'agit des courants de court-circuit.

La figure 4 montre le disjoncteur en cours d'ouverture par déplacement du tube 6 vers la droite de la figure.

L'arc 60, de très forte intensité, provoque un échauffement rapide du volume 35 et du volume 35B entouré par les contacts 30, 31, le piston 22 et le cylindre 5.

Il en résulte une très rapide augmentation de pression des volumes 35 et 35B provoquant un déplacement du piston 14 contre l'action du ressort 17.

La compression du volume 20 résulte alors non seulement du déplacement du piston dû au mouvement de l'ensemble mobile de la chambre de coupure, mais également du déplacement relatif du piston 14 par rapport à l'ensemble mobile.

La surpression dans le volume 35 provoque la fermeture des clapets 14A et 44.

Le gaz de la chambre 20, ainsi doublement comprimé, produit un soufflage extrêmement énergique en s'échappant pas la buse 8.

Un deuxième effet de l'augmentation de pression dans les volumes 35 et 35B est d'exercer une force sur le piston isolant 42 et d'apporter ainsi une contribution à l'énergie de manoeuvre.

Pour cela le gaz chaud du volume 35 passe à travers les orifices 33 de la pièce 32A.

La refermeture du disjoncteur après une telle manoeuvre d'ouverture sur courant de forte intensité s'effectue comma il a été décrit précédemment sous le chapitre : fermeture du disjoncteur. Les trous 46 et 47 revenant en face l'un de l'autre, la surpression du volume 35 est évacuée dans le volume 70.

Le disjoncteur de l'invention ne nécessite qu'une faible énergie de manoeuvre pour toutes les valeurs de courant à couper. Pour les courants de court-circuit l'action de soufflage est extrêmement énergique.

## Revendications

1. Disjoncteur à haute tension à gaz diélectrique sous pression, du type comprenant au moins une chambre de coupure comportant une enveloppe isolante (1) remplie dudit gaz à l'intérieur de laquelle sont placés un ensemble fixe comportant un contact principal fixe (2) et un contact d'arc fixe (4), un ensemble mobile comportant notamment un contact principal mobile (7) et un contact d'arc mobile (5), la chambre de coupure comportant en outre un cylindre de soufflage (20) débouchant dans une buse de soufflage (8) et une paire de contacts secondaires (30, 31), caractérisé en ce que ledit cylindre de soufflage est délimité par un premier cylindre (5) constituant le contact d'arc mobile, un second cylindre (7) constituant le contact principal mobile et un premier piston (14) coulissant entre ledit premier et ledit second cylindre, ledit premier piston étant rappelé par un ressort (17) en butée contre une pièce (16A) solidaire de l'ensemble fixe, le premier cylindre (5) constituant le contact d'arc mobile et un tube (16) lié à l'ensemble fixe et coaxial au second cylindre précité délimitant, de l'autre côté du piston (14) fermant le cylindre de soufflage, un volume (35, 35B) variable fermé d'un côté par ledit premier piston (14) et de l'autre par un piston annulaire d'extrémité (42) lié au dit premier cylindre (5) et glissant le long dudit tube (16), ledit volume enfermant lesdits contacts secondaires, un premier contact secondaire (30) étant solidaire dudit tube (16), le second contact secondaire (31) étant entraîné par ledit premier cylindre (5).

2. Disjoncteur selon la revendication 1 caractérisé en ce que le second contact secondaire (31) est assujetti à se déplacer entre une première et une seconde positions fixes le long du premier cylindre (5) constituant le contact d'arc mobile.

3. Disjoncteur selon la revendication 2 caractérisé en ce que le second contact secondaire (31) est muni d'un moyen (36, 37) d'encliquetage coopérant avec des gorges (38, 39) pratiquées dans le premier cylindre (5) constituant le contact d'arc mobile, pour bloquer ledit second contact secondaire dans lesdites positions fixes.

4. Disjoncteur selon l'une des revendications 1 à 3 caractérisé en ce que l'ensemble fixe porte un contact (48) venant au contact du premier cylindre (5) constituant le contact d'arc mobile lorsque le disjoncteur est ouvert.

5. Disjoncteur selon l'une des revendications 1 à 4 caractérisé en ce que le piston (14) fermant le cylindre de soufflage (20) comprend un clapet (17) n'autorisant le passage du gaz que de l'intérieur vers l'extérieur de ce cylindre.

6. Disjoncteur selon l'une des revendications 1 à 5 caractérisé en ce que ledit piston annulaire d'extrémité (42) comprend un clapet (44) n'autorisant le passage du gaz que de l'extérieur vers l'intérieur du volume (35, 35B) contenant les contacts secondaires (30, 31).

7. Disjoncteur selon l'une des revendications 1 à 6 caractérisé en ce que le premier cylindre (5) constituant le contact d'arc mobile est lié à un tube d'entraînement (6) avec un certain débattement de manière à mettre en coïncidence, à la refermeture du disjoncteur, des trous (46) pratiqués dans ledit cylindre constituant le contact d'arc mobile et des trous (47) pratiqués dans ledit tube (6) d'entraînement pour évacuer la surpression du volume (35) contenant les contacts secondaires (30, 31).

## Claims

1. A high tension circuit breaker having a dielectric gas under pressure, the circuit breaker being of the type including at least one circuit breaking chamber comprising an insulating envelope (1) filled with said gas and containing a fixed assembly comprising a fixed main contact (2) and a fixed arcing contact (4), and a moving assembly comprising in particular a moving main contact (7) and a moving arcing contact (5), the circuit-breaking chamber further including a pair of secondary contacts (30, 31) and a blast cylinder (20) opening out into a blast nozzle (8), the circuit breaker being characterized in that said blast cylinder is delimited by a first cylinder (5) constituting the moving arcing contact, a second cylinder (7) constituting the moving main contact, and a first piston (14) sliding between said first and second cylinders, said first piston being urged by a spring (17) to come into abutment against a part (16A) fixed to the fixed assembly, the first cylinder (5) constituting the moving arcing contact and a tube (16) connected to the fixed assembly and coaxial with the second cylinder together delimiting, on the other side of the piston (14) closing the blast cylinder, a variable volume (35, 35B) closed at one end by said first piston (14) and at its other end by an annular end piston (42) connected to said first cylinder (5) and sliding along said tube (16), said volume enclosing said secondary contacts, a first secondary contact (30) being fixed to said tube (16) and the second secondary contact (31) being entrained by said first cylinder (5).

2. A circuit breaker according to claim 1, characterized in that the second secondary contact (31) is constrained to move between first and second fixed positions along the first cylinder (5) constituting the moving arcing contact.

3. A circuit breaker according to claim 2, characterized in that the second secondary contact (31) is provided with snap engagement means (36, 37) cooperating with grooves (38, 39) formed in the first cylinder (5) constituting the moving arcing contact in order to hold said second secondary contact in said fixed positions.

4. A circuit breaker according to any one of claims 1 to 3, characterized in that the fixed assembly carries a contact (48) making contact with the first cylinder (5) constituting the moving arcing contact when the circuit breaker is opened.

5. A circuit breaker according to any one of claims 1 to 4, characterized in that the piston (14) closing the blast cylinder (20) includes a non-return valve (17) allowing gas to flow outwards only from said cylinder.

6. A circuit breaker according to any one of claims 1 to 5, characterized in that said annular end piston (42) includes a non-return valve (44) allowing gas to flow inwards only into the volume (35, 35B) containing the secondary contacts (30, 31).

7. A circuit breaker according to any one of claims 1 to 6, characterized in that the first cylinder (5) constituting the moving arcing contact is connected to a drive tube (6) with a degree of lost motion so as to enable holes (46) formed through said cylinder constituting the moving arcing contact to be put into coincidence, when the circuit breaker is reclosed, with holes (47) through said drive tube (6) in order to evacuate the excess pressure inside the volume (35) containing the secondary contacts (30, 31).

## Patentansprüche

1. Mit einem dielektrischen Gas unter Druck gefüllter Hochspannungs-Trennschalter mit mindestens einer Trennkammer, die eine mit dem Gas gefüllte isolierende Hülle (1) aufweist, in der eine ortsfeste Einheit mit einem ortsfesten Hauptkontakt (2) und einen ortsfesten Lichtbogenkontakt (4) und eine bewegliche Einheit mit insbesondere einem beweglichen Hauptkontakt (7) und einen beweglichen Lichtbogenkontakt (5) angeordnet sind, wobei die Trennkammer weiter einen in die Blasdüse (8) mündenden Blaszylinder (20) und ein Paar Sekundärkontakte (30, 31) aufweist, dadurch gekennzeichnet, daß der Blaszylinder begrenzt wird durch einen ersten Zylinder (5), der den beweglichen Lichtbogenkontakt bildet, einen zweiten Zylinder (7), der den beweglichen Hauptkontakt bildet, und einen ersten Kolben (14), der zwischen dem ersten und dem zweiten Zylinder gleitet, wobei der erste Kolben durch eine Feder (17) vorgespannt wird, die gegen ein mit der ortsfesten Einheit fest verbundenes Teil (16A) anliegt, wobei der erste Zylinder (5) den beweglichen Lichtbogenkontakt bildet und ein Rohr (16), das mit der ortsfesten Einheit verbunden und koaxial zum zweiten Zylinder angeordnet ist, an der anderen Seite des Kolbens (14), der den Blaszylinder verschließt, ein veränderliches Volumen (35, 35B) begrenzt, das einerseits durch den ersten Kolben (14) und andererseits durch einen ringförmigen Endkolben (42) geschlossen wird, der mit dem ersten Zylinder (5) verbunden ist und entlang des Rohres (16) gleitet, wobei das Volumen die Sekundärkontakte umschließt, von denen der erste (30) mit dem Rohr (16) fest verbunden ist, während der zweite (31) vom ersten Zylinder (5) mitgenommen wird.

2. Trennschalter nach Anspruch 1, dadurch gekennzeichnet, daß sich der zweite Sekundärkontakt (31) zwischen einer ersten und einer zweiten festen Position entlang des ersten Zylinders (5) verschieben kann, der den beweglichen Lichtbogenkontakt bildet.

3. Trennschalter nach Anspruch 2, dadurch gekennzeichnet, daß der zweite Sekundärkontakt (31) mit einer Raste (36, 37) versehen ist, die mit Kehlen (38, 39), die in den den beweglichen Lichtbogenkontakt bildenden ersten Zylinder (5) eingearbeitet sind, zusammenwirkt, um den zweiten Sekundärkontakt in den festen Positionen zu blockieren.

4. Trennschalter nach einem der Ansprüche 1 bis 3, dadurch gekennzeichnet, daß die ortsfeste Einheit einen Kontakt (48) trägt, der in Berührung mit dem den beweglichen Lichtbogenkontakt bildenden ersten Zylinder (5) gelangt, wenn der Trennschalter geöffnet ist.

5. Trennschalter nach einem der Ansprüche 1 bis 4, dadurch gekennzeichnet, daß der Blaszylinder (20) ein Ventil (14A) aufweist, das den Durchtritt des Gases nur vom Inneren des Zylinders nach außen erlaubt.

6. Trennschalter nach einem der Ansprüche 1 bis 5, dadurch gekennzeichnet, daß der ringförmige Endkolben (42) ein Ventil (44) aufweist, das den Durchtritt des Gases nur von außen in das Innere des die Sekundärkontakte (30, 31) enthaltenden Raumes (35, 35B) erlaubt.

7. Trennschalter nach einem der Ansprüche 1 bis 6, dadurch gekennzeichnet, daß der erste, den beweglichen Lichtbogenkontakt bildende Zylinder (5) mit einem Mitnehmerrohr (6), unter Belassung eines gewissen Spiels, verbunden ist, derart, daß beim Schließen des Trennschalters Löcher (46), die in den den beweglichen Lichtbogenkontakt bildenden Zylinder eingearbeitet sind, mit Löchern (47), die in das Mitnehmerrohr (6) eingearbeitet sind, zur Deckung gebracht werden, um den Überdruck des die Sekundärkontakte (30, 31) enthaltenden Raumes (35) abzubauen.
